# EUROPÄISCHE PATENTSCHRIFT

(11) **EP 0 501 022 B1**
(45) Veröffentlichungstag und Bekanntmachung des Hinweises auf die Patenterteilung: **25.01.1995**
(21) Anmeldenummer: 91120605.0
(22) Anmeldetag: 29.11.1991
(51) Int. Cl.: B24D 3/06, B24D 18/00

(54) **Schleif- oder Trennwerkzeug und Verfahren seiner Herstellung**
Polishing or cutting-tool and process for its manufacturing
Outil de polissage ou découpage et procédé pour sa fabrication

(30) Priorität: 26.02.1991 DE 4106005
(43) Veröffentlichungstag der Anmeldung: 02.09.1992
(73) Patentinhaber: ERNST WINTER & SOHN (GMBH & CO.), D-20259 Hamburg (DE); FRAUNHOFER-GESELLSCHAFT ZUR FÖRDERUNG DER ANGEWANDTEN FORSCHUNG E.V., 80636 München (DE)
(72) Erfinder: Ferlemann, Felix, Dipl.-Ing., W-4030 Ratingen (DE); Sauren, Josef, Dipl.-Ing., W-8510 Fürth (DE); von Benningsen-Mackiewicz, Theodor, Dr.Dr.rer.mat., W-2359 Henstedt-Ulzburg (DE)
(74) Vertreter: Minetti, Ralf, Dipl.-Ing.

(56) Entgegenhaltungen:
- EP-A- 0 280 657
- DE-A- 3 435 595
- DE-A- 3 915 810

## Beschreibung

Die Erfindung betrifft ein Schleif - oder Trennwerkzeug mit einem faserverstärkten Grundkörper mit einer Kunststoffmatrix und einem Belag aus Hartstoff wie Diamant- oder Bornitridkörnern, die in einer Bindung gehalten sind.

Schleifwerkzeuge und Trennwerkzeuge wie Sägen bestehen im allgemeinen aus einem Belag, der den aktiven Hartstoff trägt, und einem Grundkörper auf dem der Belag aufgebracht ist. Neben diesen Hartstoffen enthält der Schleifbelag ein Bindemittel für die Hartstoffe, bei dem es sich um ein Metall, ein Kunstharz oder Keramik handeln kann. Unter Umständen enthält der Schleifbelag darüber hinaus verschiedenartige Füllstoffe, die das Einsatzverhalten des Diamantwerkzeuges mitbestimmen.

Die Grundkörper, die keine Hartstoffe enthalten, sondern lediglich als Träger des Hartstoffbelages dienen, bestehen entweder aus Metall wie z. B. Aluminium oder Stahl oder aus Kunstharz wie z. B. Phenol -, Epoxyd- oder Polyamidharz, wobei es auch bekannt ist, die Kunstharze mit Zusatzstoffen zu versehen, wie Metallpulver, Graphitpulver oder faserförmigen Komponenten wie Kohle- oder Glasfasern.

Sowohl die Schleifbeläge wie auch die Grundkörper müssen hohen Anforderungen hinsichtlich der Festigkeit, der Temperatur -, Hydrolyse - und Chemiekalienbeständigkeit entsprechen. Darüber hinaus werden Ansprüche an die Wärmeleitfähigkeit und das Schwingungsdämpfungsverhalten gestellt. Diese Ansprüche können teilweise erfüllt werden durch die Verwendung von temperaturbeständigen Duroplastkunstharzen mit Zusätzen aus Metallpulvern oder Graphit.

In jüngerer Zeit richtet sich die Entwicklung auf eine Steigerung der Schnittgeschwindigkeit bzw. der Umfangsgeschwindigkeit insbesondere von Umfangsschleifscheiben und Sägen. Die Entwicklung von Hochgeschwindigkeitsschleif - und Trennwerkzeugen führt in der Regel zu größeren Durchmessern der Scheiben, da anderenfalls mit herkömmlichen Maschinen sehr hohe Umfangsgeschwindigkeiten von mehr als 250 m/s nicht problemlos zu erreichen sind. Andererseits lassen sich hohe Umfangsgeschwindigkeiten nur erzielen, wenn der Grundkörper einen hohen E - Modul (Elastizitätsmodul) bei geringer Dichte aufweist, damit sich das Werkzeug nicht wesentlich ausdehnt oder gesprengt wird, sondern vielmehr relativ niedrige Spannungen und Dehnungen in Kauf zu nehmen sind. Die jüngere Entwicklung geht deshalb zu der Verwendung von faserverstärkten Verbundwerkstoffen, die eine hohe Festigkeit bei geringem Gewicht ergeben. Dies gilt insbesondere für die Verwendung von kohlefaserverstärkten Kunstharzverbundwerkstoffen, wie sie auch allgemein als CFK benannt werden.

Bei derartigen faserverstärkten Grundkörpern aus Kunststoff für Hochgeschwindigkeitswerkzeuge ergibt sich regelmäßig jedoch ein Problem hinsichtlich der Verbindung des Grundkörpers mit dem Schleifbelag. Bekannt ist die Möglichkeit, die Schleifbeläge mit Hilfe von Klebstoffen unmittelbar auf dem Grundkörper aufzubringen. Dabei lassen sich jedoch nur Festigkeiten erzielen, die vielfach den Erfordernissen des Hochgeschwindigkeitsschleifens nicht genügen. Es ist deshalb auch versucht worden, die Schleifbeläge mechanisch im Grundkörper zu verankern bzw. mit einem Steg in dem Grundkörper einzulaminieren. Derartige Lösungen sind jedoch aufwendig und führen zu einer Erhöhung der Masse des Werkzeuges und gegebenenfalls zu ungleichmäßigen Masseverteilungen, für die ein zusätzlicher Ausgleich geschaffen werden muß.

Aufgabe der Erfindung ist es, die Verbindung zwischen dem Schleifbelag und dem faserverstärkten Grundkörper eines Hochgeschwindigkeitswerkzeuges gegenüber vorbekannten Lösungen zu verbessern, um dadurch die Gefahr eines Absprengens des Schleifbelages vom Grundkörper zu verhindern.

Um die Haftfestigkeit zwischen dem Belag und dem Grundkörper zu erhöhen sieht die Erfindung vor, daß zwischen dem Belag und dem Grundkörper eine auf dem Grundkörper galvanisch oder stromlos aufgetragene Zwischenschicht aus Metall angeordnet ist, in der nach außen über den Kunststoff vorstehende und in dem Kunststoff verankerte elektrisch leitfähige Fasern eingebettet sind, denn durch die mechanischen Eigenschaften, die Anordnung, Dichte und Dicke der verbindenden Fasern läßt sich die Haftfestigkeit wesentlich verbessern.

Nach der DE-A-3 435 596 sind Schleifsteine bekannt, die aus einer Vielzahl von zusammengepressten Trägerblättern bestehen. Von Ihnen trägt jedes Blatt auf seiner Oberfläche ein Muster aus elektrisch leitenden Bahnen, auf denen Schleifkörner abgelagert sind. Für die Ausbildung des Schleifsteines wird eine Vielzahl von Trägerblättern zu einem Schleifkörper zusammengepresst. Dadurch befinden sich die einzelnen Schleifkörner geometrisch verteilt innerhalb des Schleifsteines. Für ein Hochgeschwindigkeitsschleifwerkzeug ist eine derartige Ausbildung nicht geeignet, weil ein solches Werkzeug die Schleifkörner allein auf der rotierenden Umfangsfläche trägt.

Die DE-A-3 915 810 zeigt einen flexiblen Schleifkörper mit einem biegsamen Träger aus Metall, welcher auf seiner Oberseite und seiner Unterseite mit einer Beschichtung versehen ist. Diese Beschichtungen sind ebenfalls flexibel. Sie bestehen beispielsweise aus einem Gewebe. Um ein derartiges flexibles Schleifband möglichst verschleißfrei zu halten sind auf der metallischen Trägerbahn parallel zueinander verlaufende Verstärkungsfäden 12 angeordnet. Diese sind gehalten durch Nähte, welche die Verstärkungsfäden schlingenartig umfassen, um sie in der Gewebebahn zu verankern. Die Fäden dienen damit nicht der Verankerung einer nachträglich auf einem Grundkörper aufzutragenden Metallschicht, die als Träger für die Bindung der Diamantkörner vorgesehen ist. Für die Halterung der Schleiflkörner tragen sie damit nicht bei.

Die metallische Zwischenschicht nach der Erfindung wirkt sich besonders vorteilhaft aus wenn ein Schleifbelag galvanisch aufgebracht wird, bei dem die Hartkörner aus Diamant oder Bornitrid mit Hilfe des elektrischen Stromes in einer Metallmatrix vorzugsweise aus Nickel oder Kupfer gebunden sind.

Statt einer elektrolytischen Metallabscheidung der Zwischenschicht auf dem Grundkörper kann eine stromlose Metallabscheidung durch reduktive Verfahren Anwendung finden. Eine stromlose Metallabscheidung von Nickel oder Kupfer läßt sich in einer wässrigen Lösung durchführen, die aus Nickel- oder Kupfersalzen besteht und ein Reduktionsmittel enthält wie z. B. Hypophosphit, wobei es sich letzthin um eine chemische, stromlose Abscheidung handelt.

Die für die Verbindung auszunutzenden elektrisch leitfähigen Fasern können aus Metall bestehen wie Stahl oder Aluminium oder Kupfer. In Betracht kommen jedoch insbesondere elektrisch leitfähige Kohlefasern, die durch ein Zurücksetzen der Kunststoffmatrix des Grundkörpers freizulegen sind. Dies kann durch Ätzen vorzugsweise unter Anwendung einer Säure wie Schwefelsäure erfolgen, wobei eine Rückversetzung der Kunststoffmatrix des Grundkörpers gegenüber den Spitzen der Fasern in einer Größenordnung von 20 bis 300 ym zweckmäßig sein kann. Der dadurch freigesetzte Raum wird bei einer Ausbildung der Zwischenschicht galvanisch metallisiert, wobei die vorrübergehend freiliegenden Faserabschnitte in der Art einer Verankerung wirksam sind.

Die Fasern können dafür in unterschiedlicher Ausrichtung angeordnet sein und zwar vorzugsweise unter Verwendung von Fasergeweben oder Fasermatten, die nebeneinander liegend im Kunststoff eingebettet sind.

Um die Fasern definiert auszurichten und dadurch erhöhte Festigkeitseigenschaften zu erreichen, können vorimprägnierte Gewebe schichtweise angeordnet sein, die zusammen mit dem Kunststoff des Grundkörpers erhitzt werden, nach dem sie vom Kunststoff durchtränkt und mit diesem zusammengepreßt sind. Dabei läßt sich zunächst einmal eine größere Scheibe herstellen, aus der dann eine Mehrzahl von kleinen Grundkörpern gewonnen wird.

Ein Ausführungsbeispiel der Erfindung ist nachstehend unter Bezugnahme auf eine Zeichnung erläutert. In der Zeichnung zeigen:
**Figur 1:** Eine Umfangsschleifscheibe im Schnitt;
**Figur 2:** den Außenrandabschnitt der Schleifscheibe in vergrößerter Darstellung;
**Figur 3:** einen Schnitt durch den Außenrand der Schleifscheibe in mehrhundertfacher Vegrößerung und
**Figur 4:** eine mikroskopische Darstellung der Zwischenschicht.

Die in der Zeichnung wiedergegebene Umfangsschleifscheibe 1 besteht aus einem kohlefaserverstärkten Grundkörper 3 aus Kunststoff, welcher Diamantkörner 5 trägt. Die Diamantkörner 5 sind in einer metallischen Bindung gehalten, die beispielsweise aus Nickel oder Kupfer besteht und getragen wird von einer Zwischenschicht 9, welche galvanisch aufgetragen ist auf dem Grundkörper 3. In dem aus einem Epoxyd -Polyamid - oder einem Phenolharz bestehenden Grundkörper 3 sind Gewebematten 11, 13 und 15 aus elektrisch leitfähigen Kohlefasern eingebettet. Die Fasern der verschiedenen Gewebematten sind unterschiedlich zueinander ausgerichtet, das heißt die Fasern der Matte 11 sind beispielsweise anders ausgerichtet zu den Fasern der Matte 13 und den Fasern der Matte 15.

Für eine Verbesserung der Haftfähigkeit zwischen dem Grundkörper 3 und dem aus den Hartkörnern 5 und der Bindung 7 bestehenden Belag ist eine auf den Grundkörper 3 galvanisch niedergeschlagene Zwischenschicht 9 vorgesehen, in die sich frei aus dem Grundkörper 3 vorstehende Faserabschnitte hinein erstrecken. Dafür ist die Kunststoffmatrix des Grundkörpers 3 durch Ätzen beispielsweise unter Anwendung einer Schwefelsäure um ein Ausmaß von beispielsweise bis zu 300 ym gegenüber den Faserendabschnitten zurückversetzt. In diesen Freiraum zwischen den freiliegenden Faserendabschnitten und der zurückgesetzten Kunststoffmatrix des Grundkörpers 3 erstreckt sich die galvanisch niedergeschlagene Zwischenschicht 9, die infolge der vergrößerten Haftoberfläche innig mit dem Grundkörper verbunden ist und geeignet ist für die Aufnahme des Belages aus Körnern 5 und Bindung 7. Sofern als Bindung ein Metall wie Nickel Anwendung findet, kann der Belag galvanisch auf dem Zwischenträger 9 aufgebracht werden. Grundsätzlich besteht jedoch auch die Möglichkeit nach dem Aufbringen der Zwischenschicht 9 ihre Außenseite zu bearbeiten, um anschließend einen Belag aus einem anderen Material aufzukleben oder aufzupressen. In allen Fällen ist der Vorteil gegeben, daß die Haftung zwischen dem Belag und dem Grundkörper 3 aus Kunststoff durch die Zwischenschicht größer ist, als bei einer Verbindung des Belages unmittelbar mit dem Grundkörper aus faserverstärktem Kunststoff.

Dem Schnittbild der Figur 3, das eine mikroskopische Darstellung in mehrhundertfacher Vergrößerung wiedergibt, ist zu entnehmen, daß die einzelnen Fasern in den verschiedenen Gewebematten 11, 13 und 15 jeweils gleichartig, jedoch zueinander unterschiedlich ausgerichtet sind und daß die Gewebematten durchtränkt sind von Kunststoff 17. Das Zurücksetzen der Kunststoffmatrix gegenüber den außenliegenden Faserabschnitten 19 erfolgt durch ein Ätzen in dem Ausmaß, daß sich eine Kunststoffaußenseite 21 ausbildet, über der die einzelnen Fasern 19 der verschiedenen Fasermatten freiliegend vorstehen. Der sich dabei ergebende zunächst freie Zwischenraum wird ausgefüllt durch einen galvanischen Niederschlag der Zwischenschicht 9, die aus Nickel aber auch beispielsweise aus Cobalt oder einem anderen Metall bestehen kann. Das setzt eine elektrische Leitfähigkeit der einzelnen Fasern der Gewebematten voraus, die vorzugsweise aus Kohle bestehen, das heißt als Kohlefasern ausgebildet sind und dadurch auch hohen mechanischen Beanspruchungen standhalten.

In der Figur 4 ist eine mikroskopische Darstellung desjenigen Abschnittes der Zwischenschicht gegeben, in welche sich die einzelnen Fasern 19 des Grundkörpers 3 erstrecken. Nach einem Ablösen eines kleinen Teiles einer Zwischenschicht vom Grundkörper ist mikroskopisch erkennbar, daß sich röhrenartige Gebilde bzw. Kanäle 23 in der Zwischenschicht 9 ausgebildet haben, die durch Fasern 19 des Grundkörpers 3 gebildet sind.

## Patentansprüche

1. Schleif - oder Trennwerkzeug mit einem faserverstärkten Grundkörper mit einer Kunststoffmatrix und einem Belag aus Diamant oder Bornitridschleifkörnern, die in einer Bindung gehalten sind, dadurch gekennzeichnet, daß zwischen dem Belag (5, 7) und dem Grundkörper (3) eine auf den Grundkörper galvanisch oder stromlos aufgetragene Zwischenschicht (9) aus Metall angeordnet ist, in der nach außen über den Kunststoff vorstehende und in dem Kunststoff verankerte elektrisch leitfähige Fasern (19) eingebettet sind.

2. Schleifscheibe nach Anspruch 1, dadurch gekennzeichnet, daß die vorstehenden Faserabschnitte (19) durch Zurücksetzen der Kunststoffmatrix des Grundkörpers (3) freigelegt sind.

3. Schleifscheibe nach Anspruch 2, dadurch gekennzeichnet, daß die Faserabschnitte (19) durch Ätzen der Kunststoffmatrix freigelegt sind.

4. Schleifscheibe nach Anspruch 1, dadurch gekennzeichnet, daß die Fasern (19) im Grundkörper (3) definiert angeordnet sind.

5. Schleifscheibe nach Anspruch 1, dadurch gekennzeichnet, daß die Fasern (19) in Fasermatten (11, 13, 15), Fasergeweben oder als Einzelfasern unterschiedlich ausgerichtet angeordnet sind.

6. Schleifscheibe nach Anspruch 1, dadurch gekennzeichnet, daß die Fasern (19) Kohlenstoffasern sind.

7. Schleifscheibe nach Anspruch 1, dadurch gekennzeichnet, daß die Fasern aus einem elektrisch leitfähigen Kunststoff bestehen.

8. Schleifscheibe nach Anspruch 1, dadurch gekennzeichnet, daß die Bindung (7) der Schleifkörner (5) aus dem Metall der Zwischenschicht (9) besteht.

9. Schleifscheibe nach Anspruch 1, dadurch gekennzeichnet, daß die Zwischenschicht (9) aus Nickel, Cobalt oder Kupfer besteht.

10. Schleifscheide nach Anspruch 1, dadurch gekennzeichnet, daß der Schleifbelag (5, 7) galvanisch auf der Zwischenschicht (9) aufgebracht ist.

11. Schleifscheibe nach Anspruch 1, dadurch gekennzeichnet, daß der Schleifbelag (5, 7) auf der Zwischenschicht (9) aufgeklebt oder aufgepreßt ist.

12. Verfahren zum Herstellen von Schleif - oder Trennwerkzeugen, die einen faserverstärkten Grundkörper mit einer Kunststoffmatrix und einen Belag aus Diamant - oder Bornitridschleifkörnern aufweisen, welche in einer Bindung gehalten sind, dadurch gekennzeichnet, daß die Kunststoffmatrix (17) durch Ätzen zurückversetzt wird und die dadurch freigelegten elektrisch leitfähigen Faserabschnitte (19) in einer galvanisch niedergeschlagenen Zwischenschicht (9) eingebettet werden, welche die Fasern (19) überdeckt, und daß anschließend der Schleifkornbelag (5, 7) auf der Zwischenschicht (9) aufgebracht wird.

13. Verfahren nach Anspruch 12, dadurch gekennzeichnet, daß der Schleifbelag (5, 7) galvanisch auf der Zwischenschicht (9) niedergeschlagen wird.

14. Verfahren nach Anspruch 12, dadurch gekennzeichnet, daß der Schleifbelag (5, 7) auf der Zwischenschicht (9) durch Kleben oder Pressen aufgebracht wird.

15. Verfahren nach Anspruch 12, dadurch gekennzeichnet, daß die Kunststoffmatrix (17) durch Ätzen mit einer Säure wie Schwefelsäure zu den außenliegenden Fasern (19) zurückversetzt wird.

## Claims

1. Polishing or cutting tool with a fiber reinforced basic body with a plastic matrix and a coating made of diamond or boron nitride abrasive grains with are held in a bond, characterized in that an intermediate layer (9) of metal, electro-plated or currentless metallized on the basic body, is placed between the coating (5, 7) and the basic body (3), layer in which electroconductive fibers (19), which are fastened in the plastic material and which are protruding over the plastic material outwards, are imbedded.

2. Grinding wheel according to claim 1, characterized in that the protruding fiber sections (19) are laid bare by putting back the plastic matrix of the basic body (3).

3. Grinding wheel according to claim 2, characterized in that the fiber sections (19) are laid bare by etching the plastic matrix.

4. Grinding wheel according to claim 1, characterized in that the fibers (19) are placed defined in the basic body (3).

5. Grinding wheel according to claim 1, characterized in that the fibers (19) are placed in fiber mats (11, 13, 15), fiber wovens or as differently adjusted individual fibers.

6. Grinding wheel according to claim 1, characterized in that the fibers (19) are carbon fibers.

7. Grinding wheel according to claim 1, characterized in that the fibers are made of an electroconductive plastic material.

8. Grinding wheel according to claim 1, characterized in that the bond (7) of the abrasive grains (5) is made of the metal of the intermediate layer (9).

9. Grinding wheel according to claim 1, characterized in that the intermediate layer (9) is made of nickel, cobalt or copper.

10. Grinding wheel according to claim 1, characterized in that the abrasive coating (5, 7) is electro-plated on the intermediate layer (9).

11. Grinding wheel according to claim 1, characterized in that the abrasive bond (5, 7) is sticked or pressed on the intermediate layer (9).

12. Process for the fabrication of polishing or cutting tools which have a fiber reinforced basic body with a plastic matrix and a coating of diamond or boron nitride abrasive grains which are held in a bond, characterized in that the plastic matrix (17) is put back by etching and that the electroconductive fiber sections (19) which are laid bare in this way are imbedded in an eletro-plated intermediate layer (9) which covers the fibers (19) and that the abrasive grain coating (5, 7) is then applied on the intermediate layer (9).

13. Process according to claim 12, characterized in that the abrasive coating (5, 7) is electro-plated on the intermediate layer (9).

14. Process according to claim 12, characterized in that the abrasive coating (5, 7) is applied on the intermediate layer (9) by sticking or pressing.

15. Process according to claim 12, characterized in that the plastic matrix (17) is put back to the outer fibers (19) by etching with an acid like sulfuric acid.

## Revendications

1. Outil de polissage ou découpage avec un corps de base renforcé par des fibres avec une matrice en matière plastique et un revêtement en grains abrasifs en diamant ou nitrure de bore qui sont maintenus dans une liaison, **caractérisé en ce** qu'une couche intermédiaire (9) en métal, appliquée sur le corps de base par galvanisation ou par immersion, est placée entre le revêtement (5, 7) et le corps de base (3), couche dans laquelle des fibres (19) électroconductrices sont encastrées en étant ancrées dans la matière plastique et en faisant saillie vers l'extérieur au-dessus de la matière plastique.

2. Meule selon la revendication 1, **caractérisée en ce** que les sections de fibre qui font saillie (19) sont mises à nu en repoussant la matrice de matière plastique du corps de base (3).

3. Meule selon la revendication 2, **caractérisée en ce** que les sections de fibre (19) sont mises à nu par décapage de la matrice en matière plastique.

4. Meule selon la revendication 1, **caractérisée en ce** que les fibres (19) sont placées de manière définie dans le corps de base (3).

5. Meule selon la revendication 1, **caractérisée en ce** que les fibres (19) sont placées dans des nattes de fibres (11, 13, 15), des tissus de fibres ou comme des fibres individuelles en étant orientées différemment.

6. Meule selon la revendication 1, **caractérisée en ce** que les fibres (19) sont des fibres de carbone.

7. Meule selon la revendication 1, **caractérisée en ce** que les fibres sont constituées en une matière plastique électroconductrice.

8. Meule selon la revendication 1, **caractérisée en ce** que la liaison (7) des grains abrasifs (5) est constituée par le métal de la couche intermédiaire (9).

9. Meule selon la revendication 1, **caractérisé en ce** que la couche intermédiaire (9) est constituée par du nickel, du cobalt ou du cuivre.

10. Meule selon la revendication 1, **caractérisé en ce** que le revêtement abrasif (5, 7) est appliqué par galvanisation sur la couche intermédiaire (9).

11. Meule selon la revendication 1, **caractérisé en ce** que le revêtement abrasif (5, 7) est collé ou pressé sur la couche intermédiaire (9).

12. Procédé pour la fabrication d'outils de polissage ou découpage qui présentent un corps de base renforcé par des fibres avec une matrice en matière plastique et un revêtement en grains abrasifs en diamant ou en nitrure de bore qui sont maintenus dans une liaison, **caractérisé en ce** que la matrice en matière plastqiue (17) est repoussée par décapage et les sections de fibres (19) électroconductrices ainsi mises à nu sont encastrées dans une couche intermédiaire (9) déposée par galvanisation qui recouvre les fibres (19) et que le revêtement de grains abrasifs (5, 7) est ensuite appliqué sur la souche intermédiaire (9).

13. Procédé selon la revendication 12, **caractérisé en ce** que le revêtement abrasif (5, 7) est déposé sur la couche intermédiaire (9) par galvanisation.

14. Procédé selon la revendication 12, **caractérisé en ce** que le revêtement abrasif (5, 7) est appliqué sur la couche intermédiaire (9) par collage ou pressage.

15. Procédé selon la revendication 12, **caractérisé en ce** que la matrice en matière plastique (17) est repoussée vers les fibres situées à l'extérieur (19) par décapage avec un acide comme l'acide sulfurique.
